# EUROPÄISCHE PATENTSCHRIFT

(11) **EP 0 222 208 B1**
(45) Veröffentlichungstag und Bekanntmachung des Hinweises auf die Patenterteilung: **30.01.1991**
(21) Anmeldenummer: 86114476.4
(22) Anmeldetag: 21.10.1986
(51) Int. Cl.: B67C 3/24

(54) **Kontinuierliche Rotations-Flaschenfüllvorrichtung**
Continuous rotary bottle filler
Machine rotative de remplissage de bouteilles à mouvement continu

(30) Priorität: 11.11.1985 IT 359985
(43) Veröffentlichungstag der Anmeldung: 20.05.1987
(62) Teilanmeldung aus: 89116363.6
(73) Patentinhaber: SIMONAZZI A. & L. S.p.A., I-43016 Parma (IT)
(72) Erfinder: Simonazzi, Adriano, Dr., I-43016 Parma (IT)
(74) Vertreter: Beszédes, Stephan G., Dr.

(56) Entgegenhaltungen:
- CH-A- 387 525
- DE-A- 1 482 647
- DE-C- 127 324
- FR-A- 2 502 606
- JP-B- 5 852 919
- US-A- 1 771 422

## Beschreibung

Die Erfindung betrifft eine kontinuierliche Rotations-Flaschenfüllvorrichtung nach dem Oberbegriff des Anspruchs 1.

Es sind viele Flaschenfüllvorrichtungen verschiedenen Typs bekannt. Es gibt derartige Vorrichtungen mit rotierendem Tisch konstanter Höhe und Vorrichtungen mit peripherischen Tellern, die die Flaschen während des Füllvorganges anheben und absenken.

Ferner sind Maschinen für die Manipulation von Flaschen bekannt, beispielsweise Waschmaschinen, die die Flaschen am Flaschenhals greifen, sie auf dem Kopf stehend transportieren und mit Bearbeitungsvorrichtungen synchronisieren. Des weiteren sind rotierende Füllvorrichtungen bekannt, die die Flaschen am Hals greifen und sie über am Maschinenrahmen fest verbundenen Profilführungen an die verschiedenen Befüllungsventile heranführen. Bei letzterem Typ sind die Führungsprofile starken Abnutzungserscheinungen ausgesetzt, weil auf sie die Kräfte einwirken, die aus den elastischen Rückholmitteln, nämlich Federn oder pneumatischen Kolben/Zylindereinheiten resultieren. Außerdem sind sie dem Druck des Prozeßfluids und dem Gewicht der Rahmen, die die gefüllten Flaschen halten, ausgesetzt.

Aus der JP-B 58-52919 ist eine kontinuierliche Rotations-Flaschenfüllvorrichtung nach dem Oberbegriff des Anspruchs 1 bekannt. Bei dieser Vorrichtung befindet sich jede Flasche auf einem anhebbaren und absenkbaren Podest. Jedes Podest kann durch eine Nockenführungsbahn oder durch einen Exzenter angehoben und abgesenkt werden. Dabei ist die Nockenführungsbahn bzw. der Exzenter stets von dem Podest und den darauf befindlichen Flaschen belastet, wenn die Verriegelung nicht im Eingriff ist.

Aus der US-PS 17 71 422 ist eine kontinuierliche Rotations-Flaschenfüllvorrichtung bekannt, bei der die Verriegelungseinrichtungen aus Hebeln bestehen, die mit einer Rastausnehmung das untere Ende des Stößels hintergreifen und diesen Stößel dadurch in seiner angehobenen Position halten. Diese Lösung ist kompliziert, teuer und im Betrieb störungsanfällig.

Aufgabe der Erfindung ist es, eine kontinuierliche Rotations-Flaschenfüllvorrichtung nach dem Oberbegriff des Anspruchs 1 zu schaffen, bei der die Profilführung, mit deren Hilfe das Anheben der leeren Flaschen erfolgt, auf einfache, kostengünstige und zuverlässige Weise entlastet werden kann.

Erfindungsgemäß wird diese Aufgabe durch die im kennzeichnenden Teil des Anspruchs 1 angegebenen Merkmale gelöst. Die Stößel sind mit am Flaschenhals angreifenden Greifern ausgebildet. Am Ende des Füllvorganges und nach dem synchronisierten Lösen der Verriegelungsseinrichtung werden die gefüllten Flaschen durch die Wirkung des Eigengewichts frei abgesenkt, so daß keine Kräfte auf die Führung wirken. Die Führung wird also auf einfache, kostengünstige und zuverlässige Weise entlastet.

Vorteilhafte Weiterbildungen der Erfindung sind in den Unteransprüchen beschrieben.

Während die gerade aufgenommenen Flaschen in die Füllstellung überführt werden, wirkt auf die Führung lediglich das geringe Gewicht der leeren Flaschen samt Stößel. Das Gewicht der zu füllenden und gefüllten Flaschen wird über den Stößel in die Verriegelungseinrichtung abgeleitet. Das Absenken der gefüllten Flaschen erfolgt im freien Fall, so daß keine Kräfte auf die Führung wirken. Ein Ausführungsbeispiel der Erfindung wird nachstehend anhand der Zeichnung näher erläutert. Es zeigt:
Fig. 1 einen Stößel mit einer Greifvorrichtung mit einer leeren Flasche,
Fig. 2 die Flasche in angehobener Position, wobei der Stößel über eine Verriegelungseinrichtung in der Füllstellung blockiert ist,
Fig. 3 eine schematische Darstellung der Einführung des Prozeßfluids in die angehobene Flasche,
Fig. 4 eine schematische Darstellung der Phase der Einführung der Flüssigkeit,
Fig. 5 das Lösen der Verriegelungseinrichtung nach erfolgter Füllung der Flasche, und
Fig. 6 das freie Absenken der gefüllten Flasche.

Fig. 1 zeigt eine leere Flasche 1, die mit Hilfe eines Führungsprofils 2 in die Füllstellung überführt werden soll. Die Flasche 1 wird dabei von einem Greifer an ihrem Hals ergriffen, der am unteren Ende eines Stößels 4 angeordnet ist. Der Stößel 4 weist außerdem am unteren Ende eine Rolle 3 auf, die mit der Führung 2 zusammenwirkt. In dem Stößel 4 ist eine Durchgangsbohrung 5 ausgebildet, die mit einer Verriegelungseinrichtung 6 zusammenwirkt. Die Verriegelungseinrichtung 6 besteht aus einem Bolzen, der an seinem freien Ende eine Rolle aufweist und der in einer zu dem Stößel 4 senkrechten Führung geführt ist. Der Stößel 4 ist an seinem oberen Ende mit einem Kragen 7 ausgebildet, der sich auf den Rand einer Führung aufsetzt, wenn der Stößel 4 in seiner völlig abgesenkten Stellung ist. Dadurch wird gewährleistet, daß die Rolle 3 nicht auf der Führung 2 aufsitzt und somit die Führung entlastet wird.

Fig. 2 zeigt die Flasche 1 in ihrer angehobenen Füllstellung. Dazu wurde während des Laufes der Rotations-Flaschenfüllvorriçhtung der Stößel 4 angehoben, da die Rolle 3 auf der Führung 2 aufgelaufen ist. In der in Fig. 2 gezeigten Stellung ist die Bohrung 5 an dem Stößel 4 zu der Führung des Bolzen 6 der Verriegelungseinrichtung ausgerichtet und über eine Keilfläche 8, die gegen die Rolle des Bolzen 6 geführt wurde, wurde der Bolzen in seiner Führung verschoben, so daß er mit seinem vorderen Ende in die Bohrung 5 in dem Stößel 4 eindringen konnte. In dieser Stellung ist der Stößel 4 verriegelt und die Flasche wird in der Füllstellung gehalten, ohne daß Kräfte auf die Profilführung 2 einwirken können.

Aus den Fig. 3 und 4 sind die Elemente ersichtlich, die zur Füllung der Flasche 1 erforderlich sind, nämlich ein Gaseinführungsrohr 9 sowie ein Durchlaßventil 10 für die einzufüllende Flüssigkeit. Aus Fig. 3 ist ferner zu ersehen, daß während der weiteren Rotation der Flaschenfüllvorrichtung die Rolle 3 des Stößels keinen Kontakt zu der Profilführung 2 aufweist.

Nach erfolgter Füllung wird der Bolzen 6 der Verriegelungseinrichtung über eine Keilfläche 11, die an der anderen Seite,der an dem Bolzen 6 angeordneten Rolle angreift, in die Entriegelungsstellung verschoben, so daß der Bolzen 6 aus der Bohrung 5 in dem Stößel 4 gelangt. Wenn der Bolzen 6 den Stößel 4 völlig freigegeben hat, wird die gefüllte Flasche infolge der Schwerkraft abgesenkt. Dies geschieht soweit, bis der Kragen 7 des Stößels 4 auf dem oberen Rand der Führung aufsitzt. In dieser Stellung kann die Flasche 1 von dem Greifer, der an dem Stößel 4 befestigt ist abgenommen werden, um verschlossen und verpackt zu werden. Es ist ersichtlich, daß auf die Profilführung 2 lediglich das Gewicht der leeren Flasche 1 samt Stößel einwirkt, wenn diese von dem Stößel 4 ergriffen und in die Füllstellung nach Fig. 2 überführt wird. Danach wirken keinerlei Kräfte mehr auf die Führung ein.

## Patentansprüche

1. Kontinuierliche Rotations-Flaschenfüllvorrichtung mit Stößeln (4) zum Anheben von leeren Flaschen (1) und zum Absenken der gefüllten Flaschen (1), wobei die Stößel (4) mit einer mit dem Befüllungsprozeß synchron arbeitenden Verriegelungseinrichtung (6) versehen sind, die die Kräfte aufnimmt, die auf die Stößel (4) durch das Eigengewicht der Flaschen (1), durch den Druck des Prozeßfluids sowie durch das Gewicht des eingefüllten Fluids wirken, wobei in dem Stößel (4) eine Bohrung (5) für den Eingriff eines Bolzens (6) der Verriegelungseinrichtung vorgesehen ist und wobei eine Führung (2) zum Überführen der aufgenommenen Flaschen (1) in die Füllstellung vorgesehen ist, **dadurch gekennzeichnet,** daß die Stößel (4) mit am Flaschenhals angreifenden Greifern ausgebildet sind und daß am Ende des Füllvorganges und nach dem synchronisierten Lösen der Verriegelungseinrichtung (6) die gefüllten Flaschen (1) durch die Wirkung des Eigengewichtes frei abgesenkt werden, so daß keine Kräfte auf die Führung wirken.

2. Kontinuierliche Rotations-Flaschenfüllvorrichtung nach Anspruch 1, dadurch gekennzeichnet, daß der Stößel (4) an seinem unteren Ende mit einer auf der Führung auflaufenden Rolle (3) versehen ist, und daß die Rolle (3) bei völlig abgesenktem und bei verriegeltem Stößel (4) keinen Kontakt mit der Führung (2) aufweist.

3. Kontinuierliche Rotations-Flaschenfüllvorrichtung nach Anspruch 1 oder 2, dadurch gekennzeichnet, daß der Stößel (4) an seinem oberen Ende einen Kragen (7) zum Aufsetzen auf den oberen Rand der Stößelführung aufweist.

4. Kontinuierliche Rotations-Flaschenfüllvorrichtung nach einem der vorhergehenden Ansprüche, dadurch gekennzeichnet, daß der Bolzen (6) an seinem äußeren Ende eine Rolle aufweist.

5. Kontinuierliche Rotations-Flaschenfüllvorrichtung nach einem der vorhergehenden Ansprüche, dadurch gekennzeichnet, daß mit Keilflächen ausgebildete Schieber (8, 11) zum Verschieben des Bolzens (6) vorgesehen sind.

## Claims

1. Continuously rotating bottle-filling device with arms (4) for lifting empty bottles (1) and for lowering filled bottles (1), said arms (4) being provided with a locking facility (6) which acts synchronously with the filling process and absorbs the forces acting on the arms (4) owing to the own weight of the bottles (1), the pressure of the process liquid and the weight of the filled liquid, said arms (4) being provided with a recess (5) for receiving a bolt (6) of the locking facility, with a guide (2) being provided for transferring the lifted bottles (1) into their filling position, characterized in that the arms (4) are provided with grippers for grasping the bottle neck, and the filled bottles (1), on completion of the filling process and after the synchronized, release of the locking facility (6), are lowered freely under their own weight without forces being applied to the guide.

2. Continuously rotating bottle-filling device according to claim 1 characterized in that the lower end of the arm (4) is provided with a roller (3) which runs on the guide and that the roller (3) is not in contact with the guide (2) when the arm (4) is fully lowered and locked.

3. Continuously rotating bottle-filling device according to claims 1 and 2 characterized in that the top end of the arm (4) features a collar (7) which comes to rest against the top edge of the arm guide.

4. Continuously rotating bottle-filling device according to one of the preceding claims characterized in that the bolt (6) features a roller on its external end.

5. Continuously rotating bottle-filling device according to one of the preceding claims characterized in that wedge-shaped slides (8, 11) are provided for actuating the bolt (6).

## Revendications

1. Dispositif d'embouteillage continu rotatif comportant des tiges (4) pour relever les bouteilles vides (1) et pour abaisser les bouteilles remplies (1), les tiges (a) étant pourvues d'un dispositif de verrouillage (6) travaillant de manière synchrone avec le procédé d'embouteillage, dispositif de verrouillage qui absorbe les forces qui agissent sur les tiges (4) par le poids propre des bouteilles (1), par la pression du fluide utilisé dans le procédé ainsi que par le poids du fluide rempli, les tiges (a) présentant un perçage (5) pour l'engagement d'un boulon (6) du dispositif de verrouillage, un guidage (2) étant prévu pour transférer les bouteilles reçues (1) dans la position de remplissage, **caractérisé en ce** que les tiges (4) sont formées avec des griffes prenant le col de bouteille et qu'à l'extrémité du procédé d'embouteillage et après le déverrouillage synchronisé du dispositif de verrouillage (6) les bouteilles remplies (1) sont librement abaissées par l'effet de leur propre poids de sorte qu'aucune force ne s'exerce sur le guidage.

2. Dispositif d'embouteillage continu rotatif selon la revendication 1, caractérisé en ce que la tige (4) est pourvue à son extrémité inférieure d'une roulette (3) en contact avec le guidage et que la roulette (3) ne présente aucun contact avec le guidage (2) lorsque la tige (4) est entièrement abaissée et verrouillée.

3. Dispositif d'embouteillage continu rotatif selon les revendications 1 ou 2, caractérisé en ce que la tige (4) présente en son extrémité supérieure une collerette (7) pour être placée sur le bord supérieur du guidage de la tige.

4. Dispositif d'embouteillage continu rotatif selon l'une des revendications précédentes, caractérisé en ce que le boulon (6) présente une roulette en son extrémité extérieure.

5. Dispositif d'embouteillage continu rotatif selon l'une des revendications précédentes, caractérisé en ce que des tiges (8, 11), présentant des surfaces biseautées, sont prévues pour le déplacement du boulon (6).
